# EUROPÄISCHE PATENTSCHRIFT

(11) **EP 3 449 077 B1**
(45) Veröffentlichungstag und Bekanntmachung des Hinweises auf die Patenterteilung: **07.08.2019**
(21) Anmeldenummer: 17719264.8
(22) Anmeldetag: 25.04.2017
(51) Int. Cl.: E05F 1/16, A47B 88/467, A47B 88/463

(54) **AUSSTOSSVORRICHTUNG FÜR EIN BEWEGBARES MÖBELTEIL UND MÖBEL**
EJECTION DEVICE FOR A MOVABLE FURNITURE PART AND PIECE OF FURNITURE
DISPOSITIF D'ÉJECTION POUR UN ÉLÉMENT MOBILE DE MEUBLE ET MEUBLE

(30) Priorität: 28.04.2016 DE 102016107918
(43) Veröffentlichungstag der Anmeldung: 06.03.2019
(73) Patentinhaber: Paul Hettich GmbH & Co. KG, 32278 Kirchlengern (DE)
(72) Erfinder: KLAUS, Stefan, 32257 Bünde (DE)
(74) Vertreter: Dantz, Jan Henning
(86) Internationale Anmeldenummer: PCT/EP2017/059826
(87) Internationale Veröffentlichungsnummer: WO 2017/186736

(56) Entgegenhaltungen:
- DE-A1-102013 100 652

## Beschreibung

Die vorliegende Erfindung betrifft eine Ausstoßvorrichtung für ein bewegbares Möbelteil mit einem durch mindestens eine Feder vorgespannten Antriebselement, mittels dem das bewegbare Möbelteil von einer Schließposition in eine Öffnungsposition bewegbar ist, wobei bei einer Schließ- oder Öffnungsbewegung des Möbelteils entlang einer Wegstrecke die mindestens eine Feder in eine gespannte Position bewegbar ist und das Möbelteil in der Schließposition mit der mindestens einen gespannten Feder verrastbar ist, wobei eine Rücklaufsperre vorgesehen ist, die eine Öffnungs- oder Schließbewegung des bewegbaren Möbelteils begrenzt, wenn das Spannen der Feder bei einer Schließ- oder Öffnungsbewegung des Möbelteils noch nicht abgeschlossen ist, sowie ein Möbel mit einer solchen Ausstoßvorrichtung.

Die DE 20 2006 012 976 U1 offenbart eine verriegelbare Ausstoßvorrichtung, die eine Feststellvorrichtung umfasst, die ein Ausstoßen des bewegbaren Möbelteils vor Beendigung des Ladevorgangs des Kraftspeichers verhindert. Eine solche Feststellvorrichtung oder Rücklaufsperre kann beispielsweise bei Pushto-open-Beschlägen eingesetzt werden, um bei einer Schließbewegung ein Auswerfen des Schubkastens zu verhindern, wenn ein Kraftspeicher einer Ausstoßvorrichtung noch nicht vollständig geladen ist. Für eine Festsetzung wird ein Klemmelement mit einem Anlageabschnitt einer Feststellvorrichtung verkeilt, um eine Öffnungsbewegung zu verhindern. Die Reib- und Klemmkräfte können allerdings gerade bei schwereren Möbelteilen, wie beladenen Schubkästen, unzureichend sein.

Die DE 10 2013 100 652 A1 offenbart eine Beschleunigungsvorrichtung für bewegbare Möbelteile.

Es ist daher Aufgabe der vorliegenden Erfindung, eine Ausstoßvorrichtung für ein bewegbares Möbelteil zu schaffen, die eine Rücklaufsperre aufweist, die hohe Haltekräfte aufnehmen kann und einfach aufgebaut ist.

Diese Aufgabe wird mit einer Ausstoßvorrichtung mit den Merkmalen des Anspruches 1 gelöst.

Die erfindungsgemäße Ausstoßvorrichtung für ein bewegbares Möbelteil umfasst eine Rücklaufsperre, die eine Öffnungsbewegung des bewegbaren Möbelteils begrenzt, wenn das Spannen der Feder bei einer Schließbewegung des Möbelteils noch nicht abgeschlossen ist, wobei die Rücklaufsperre ein in einer Führungsbahn geführtes Ritzel aufweist, das bei einer Öffnungs- oder Schließbewegung in Eingriff mit einer Zahnstange steht und über ein Verriegelungselement festsetzbar ist. Dadurch erfolgt das Festsetzen über eine Verbindung des Ritzels bzw. eines Zahnrades und der Zahnstange, so dass hohe Haltekräfte bereitgestellt werden, was auch ein Rücklaufen eines schweren Schubkastens verhindert, ohne die Teile der Rücklaufsperre zu beschädigen. Zudem wird über den Eingriff des Ritzels an der Zahnstange gewährleistet, dass bei einem Loslassen des bewegbaren Möbelteils während des Spannvorganges ein vergleichsweise schnelles Festsetzen des bewegbaren Möbelteils erfolgt, wobei die Rücklaufsperre mit der Zahnstange und dem Ritzel einfach aufgebaut ist.

Vorzugsweise ist das Ritzel in Öffnungs- oder Schließrichtung drehbar entlang der Zahnstange geführt. Dadurch kann das Ritzel zusammen mit einem Schlitten relativ zu einer Führungsbahn an einem Gehäuse bewegt werden, wobei der Eingriff des Ritzels an der Zahnstange für den Benutzer weder akustisch noch haptisch spürbar ist. Das Ritzel kann dabei verschiebbar an einem Schlitten gelagert sein, wobei auch das Verriegelungselement an dem verfahrbaren Schlitten angeordnet ist. Bei einem Abbrechen des Spannvorganges kann eine Relativbewegung des Schlittens relativ zu dem Ritzel erfolgen, um dieses in seiner Drehbewegung zu blockieren und somit die Rücklaufsperre zu aktivieren. Hierbei kann an dem Schlitten eine im Wesentlichen L-förmige Kurvenführung ausgebildet sein, die eine Bewegung des Ritzels in zwei unterschiedliche Richtungen, insbesondere rechtwinklig zueinander, ermöglicht, um das Ritzel bei einer Öffnungs- und Schließbewegung in unterschiedlichen Abschnitten einer Führungsbahn führen zu können. Zusätzlich kann das Ritzel dann relativ zu dem Schlitten für eine Festsetzbewegung verschoben werden.

Für eine stabile Festsetzung des Ritzels kann das Verriegelungselement als Zahnstangenabschnitt ausgebildet sein. Dadurch wird ein sicherer Eingriff bei einem Abbrechen des Spannvorganges zwischen Ritzel und Verriegelungselement bereitgestellt.

In einer Ausgestaltung ist eine an einem Gehäuse ausgebildete Führungsbahn für das Ritzel schlaufenförmig ausgebildet. Das Ritzel kann bei einer Bewegung des Möbelteils in Öffnungs- oder Schließrichtung entlang der Zahnstange bewegbar sein, während bei einer Schließ- oder Öffnungsbewegung das Ritzel in einem anderen Abschnitt der Führungsbahn geführt wird und somit beabstandet von der Zahnstange bewegbar ist.

Vorzugsweise ist an der Führungsbahn für das Ritzel ein Rast- oder Halteabschnitt vorgesehen, an dem das Ritzel zur Verrastung der Feder in der Rastposition festsetzbar ist. Die Funktion der Verrastung der Feder und der Rücklaufsperre ist somit durch das Ritzel verwirklicht. Mit der Verrastung der Feder kann auch gleichzeitig das Möbelteil in der Schließposition verrastet werden. Alternativ ist es möglich, die Funktion der Rücklaufsperre und der Verrastung getrennt auszubilden. Hierfür kann an einem Gehäuse eine erste Führungsbahn für eine Achse des Ritzels und eine zweite Führungsbahn für ein Steuerelement eines Rastmechanismus zur Verrastung eines Schlittens an dem Gehäuse vorgesehen sein.

Vorzugsweise kann die Ausstoßvorrichtung mit einer Selbsteinzugsvorrichtung kombiniert werden, wie sie im Stand der Technik bekannt sind. Die Selbsteinzugsvorrichtungen können separat zur Ausstoßvorrichtung ausgeführt sein oder eine Einheit mit der Ausstoßvorrichtung bilden. Beim Schließen oder Öffnen des Schubkastens wird die Feder der Ausstoßvorrichtung gespannt und nach bzw. während dem Spannen und Verriegeln der Feder kann die Selbsteinzugsvorrichtung den Schubkasten in die Schließposition bewegen.

Vorzugsweise kann die Ausstoßvorrichtung verschiedene Ladeprinzipien für die mindestens eine Feder aufweisen. Das bedeutet, dass die mindestens eine Feder der Ausstoßvorrichtung nach dem Öffnen des bewegbaren Möbelteils beispielsweise beim Schließen geladen werden kann. Alternativ kann die Ausstoßvorrichtung das bewegbare Möbelteil in eine erste Öffnungsposition auswerfen, und dann kann der Benutzer das bewegbare Möbelteil manuell weiter in Öffnungsrichtung zu einer zweiten Öffnungsposition bewegen, beispielsweise bei einem Schubkasten. Dann kann diese Öffnungsbewegung von der ersten zur zweiten Öffnungsposition zum Spannen der mindestens einen Feder verwendet werden, so dass die Rücklaufsperre in diesem Fall während einer Öffnungsbewegung des bewegbaren Möbelteils wirksam werden kann.

Erfindungsgemäß wird auch ein Möbel mit einem bewegbaren Möbelteil bereitgestellt, das über eine erfindungsgemäße Ausstoßvorrichtung in Öffnungsrichtung bewegbar ist. Das bewegbare Möbelteil ist vorzugsweise als linear bewegliches Möbelteil, insbesondere als Schubkasten oder Schiebetür, ausgebildet. Alternativ ist es möglich, die Ausstoßvorrichtung auch für Türen oder Klappen einzusetzen.

Die Erfindung wird nachfolgend anhand von zwei Ausführungsbeispielen mit Bezug auf die beigefügten Zeichnungen näher erläutert. Es zeigen:
- Figuren 1 und 2: zwei Ansichten eines erfindungsgemäßen Möbels mit einer Ausstoßvorrichtung;
- Figuren 3 bis 10: mehrere Ansichten der Ausstoßvorrichtung in unterschiedlichen Positionen, und
- Figuren 11 bis 13: mehrere Ansichten eines zweiten Ausführungsbeispiels einer Ausstoßvorrichtung.

Ein Möbel 1 umfasst einen Möbelkorpus 2, in den ein bewegbares Möbelteil 3 in Form eines Schubkastens einfügbar ist, wobei eine Frontblende 4 an einer offenen Seite des Möbelkorpus 2 angeordnet ist. Der Schubkasten ist über zwei Auszugsführungen 5 verfahrbar gelagert, die an gegenüberliegenden Seitenwänden des Möbelkorpus 2 angeordnet sind. Jede Auszugsführung 5 ist in einer Seitenzarge 8 des Schubkastens über einen Haltewinkel 9 festgelegt und stützt über eine bewegbare Laufschiene den Schubkasten ab. Ferner sind an dem Möbelkorpus 2 winkelförmige Mitnehmer 7 fixiert, die mit einer Ausstoßvorrichtung 6 für das bewegbare Möbelteil 3 zusammenwirken. Über die Ausstoßvorrichtung 6 kann das bewegbare Möbelteil bei einem Eindrücken der Frontblende 4 in Schließrichtung zu dem Möbelkorpus 2 hin eine Entriegelung bewirken, um den Schubkasten dann in Öffnungsrichtung durch die Kraft mindestens einer Feder auszuwerfen. Wenn der Schubkasten in Schließrichtung bewegt wird, wird die mindestens eine Feder der Ausstoßvorrichtung 6 wieder gespannt.

In Figur 2 sind die Ausstoßvorrichtungen 6 an einer Unterseite des Bodens des Schubkastens montiert und wirken mit den winkelförmigen Mitnehmern 7 zusammen. Es ist auch möglich, die Ausstoßvorrichtungen 6 mit anderen bewegbaren Möbelteilen, wie Schiebetüren, Klappen oder Türen, zusammenwirken zu lassen oder die Ausstoßvorrichtung 6 an dem Möbelkorpus 2 oder einem feststehendem Teil der Auszugsführung zu fixieren und das Ausstoßen über einen am bewegbaren Möbelteil oder an einem bewegbaren Teil der Auszugsführung angeordneten Mitnehmer zu bewirken.

In Figur 3 ist eine Detailansicht der Ausstoßvorrichtung 6 gezeigt, die sich in der verrasteten Schließstellung befindet. Die Ausstoßvorrichtung 6 umfasst ein am Boden des Schubkastens montiertes Gehäuse 10, an dem eine Zahnstange 11 angeordnet ist, vorzugsweise integral ausgebildet ist. Als Zahnstange 11 kann jedes leistenförmige Element eingesetzt werden, dass in Eingriff mit einem Ritzel gelangen kann, wobei die Zahnstange 11 statt Zähnen auch Aussparungen oder andere Anschlag- oder Stützelemente aufweisen kann.

Ferner ist an dem Gehäuse 10 eine schlaufenförmige Führungsbahn 12 für die Achse eines Ritzels 14 vorgesehen. Das Ritzel 14 ist verschiebbar an einem Schlitten 13 gehalten, der durch eine Feder 15 vorgespannt ist. Hierfür ist ein Ende 16 der Feder 15 an dem Schlitten 13 festgelegt, während ein zweites Ende 27 an dem Gehäuse 10 fixiert ist. Dadurch ist der Schlitten 13 in Figur 3 nach rechts vorgespannt, da die Feder 15 als Zugfeder ausgebildet ist. Die Feder 15 kann auch anders angeordnet werden und beispielsweise als Druckfeder ausgebildet sein.

An dem Schlitten 13 befindet sich ein Vorsprung 19, der an dem winkelförmigen Mitnehmer 7 abgestützt ist. Der Vorsprung 19 bildet ein Antriebselement aus, um das bewegbare Möbelteil nach einer Entriegelung aus der Rastposition in Öffnungsrichtung zu bewegen.

In der Rastposition ist das Ritzel 14 durch einen Rast- oder Halteabschnitt 22 an der Führungsbahn 12 bei gespannter Feder 15 gehalten. Wird das bewegbare Möbelteil 3 nun in Schließrichtung eingedrückt, bewegt sich das Gehäuse 10 relativ zu dem Schlitten 13, der durch den Vorsprung 19 an dem Mitnehmer 7 abgestützt ist. Dadurch wird eine Entriegelung der Verrastung bewirkt, und das Ritzel 14 bewegt sich von dem Rast- oder Halteabschnitt in die Führungsbahn 12, wie dies in Figur 5 gezeigt ist. Zur Übertragung der Kräfte von dem Schlitten 13 auf das bewegbare Möbelteil 3 bzw. umgekehrt sind verschiedenste Alternativen im Stand der Technik bekannt, die hier zum Einsatz kommen können.

Nach der Entrastung kann nun der Schlitten 13 relativ zu dem Gehäuse bewegt werden, wobei das Ritzel 14 mit der Achse in einer ersten Führungsbahn 12A geführt ist, die in einem größeren Abstand von der Zahnstange 11 angeordnet ist als eine zweite Führungsbahn 12B. Bei einer Öffnungsbewegung des bewegbaren Möbelteils bewegt sich das Ritzel 14 in der ersten Führungsbahn 12A, wie dies in den Figuren 6 und 7 gezeigt ist. Die Achse des Ritzels 14 ist dabei in einer Kurvenführung 18 an dem Schlitten 13 geführt, so dass der Schlitten 13 linear entlang des Gehäuses 10 bewegt wird, während das Ritzel 14 sowohl linear als auch senkrecht hierzu entlang der Kurvenführung 18 bewegbar ist. Das Ritzel 14 kann entlang der Führungsbahn 12 bis zu einem Endabschnitt 28 bewegt werden, der benachbart zu einem schlaufenförmigen Abschnitt der Führungsbahn 12 angeordnet ist. Dann ist der Schlitten 13 in einer Endposition an dem Gehäuse 10 und das bewegbare Möbelteil 3 kann sich von dem Mitnehmer 7 entfernen und unabhängig von der Ausstoßvorrichtung 6 bewegt werden.

Bewegt sich das bewegbare Möbelteil 3 wieder in Schließrichtung, gelangt der Vorsprung 19 gegen den Mitnehmer 7 und bewegt den Schlitten 13 in Figur 8 nach links, so dass das Ritzel 14 aus dem Endabschnitt 28 heraus bewegt wird und gegen eine Anlaufschräge 29 trifft, so dass das Ritzel 14 nun in der zweiten Führungsbahn 12B geführt ist, die näher an der Zahnstange 11 angeordnet ist als die erste Führungsbahn 12A. Dadurch gelangt das Ritzel 14 mit seinen Zähnen in Eingriff mit der Zahnstange 11 und wird nun gedreht, wobei aufgrund des geringen Gewichtes des Ritzels 14, das beispielsweise aus Kunststoff hergestellt sein kann, für den Benutzer keine Geräusche oder Kräfte spürbar oder hörbar sind.

Wenn das bewegbare Möbelteil 3 weiter in Schließrichtung bewegt wird, verfährt der Schlitten 13 relativ zu dem Gehäuse 10, um die Feder 15 zu spannen. Wird nun das bewegbare Möbelteil 3 losgelassen, so dass das Spannen der Feder 15 abgebrochen wird, verhindert eine Rücklaufsperre das Ausstoßen des bewegbaren Möbelteils 3. Hierfür ist ein Verriegelungselement 17 an dem Schlitten ausgebildet, das als Zahnstangenabschnitt in Eingriff mit den Zähnen des Ritzels 14 bringbar ist. Wird der Spannvorgang unterbrochen, zieht die Feder 15 den Schlitten 13 in Figur 9 nach rechts, während das Ritzel 14 aufgrund der Kurvenführung 18 an der Zahnstange 11 in der Position verbleibt, so dass das an dem Schlitten 13 ausgebildete Verriegelungselement 17 in Eingriff mit den Zähnen des Ritzels 14 gelangt. Dadurch wird eine Drehbewegung des Ritzels 14 relativ zu dem Schlitten 13 verhindert, und da das Ritzel 14 mit den Zähnen ebenfalls an der Zahnstange 11 in Eingriff steht, wird eine Bewegung des Ritzels 14 und des Schlittens 13 relativ zu dem Gehäuse 10 blockiert. Eine Öffnungsbewegung des bewegbaren Möbelteils 3 wird somit verhindert.

Soll nun das bewegbare Möbelteil 3 weiter in die Schließposition bewegt werden, drückt der Benutzer das bewegbare Möbelteil gegen die Kraft der Feder 15 in Schließrichtung, so dass das Verriegelungselement 17 von dem Ritzel 14 wieder entfernt wird, so dass der Schlitten 13 mit dem Ritzel 14 weiter in Schließrichtung bewegt wird, wobei das Ritzel entlang der Führungsbahn 12B zu einem Rast- oder Halteabschnitt 22 bewegt wird, der an der Führungsbahn 12 ausgebildet ist. Bei Bedarf kann das Ritzel 14 erneut über das Verriegelungselement 17 festgesetzt werden. Bei jeder Verriegelung der Rücklaufsperre wird das Ritzel 14 an der L-förmigen Kurvenführung 18 verschoben.

In der verrasteten Position des Ritzels 14 ist ein Schieber 20 in Eingriff mit der Achse des Ritzels 14, wobei an dem Schieber 20 eine Rastmulde 21 vorgesehen ist, die benachbart zu einem Halteabschnitt 22 an der Führungsbahn 12 positioniert ist. Durch eine Relativbewegung des Schiebers 20 zu dem Halteabschnitt 22 wird die Achse des Ritzels 14 freigegeben, das daraufhin wieder in die erste Führungsbahn 12A gelangen kann, um über die Ausstoßvorrichtung 6 eine Öffnungsbewegung zu bewirken. Der Schieber 20 ist über eine Feder 23 in die verrastete Position vorgespannt, so dass nach der Entriegelung eine erneute Verrastung des Ritzels 14 an dem Halteabschnitt 22 und der Rastmulde 21 stattfinden kann.

Bei dem Ausführungsbeispiel der Figuren 3 bis 10 ist die Verrastung des bewegbares Möbelteils in der Schließposition sowie die Rücklaufsperre durch eine einzige Führungsbahn 12 umgesetzt, wobei es auch möglich ist, diese Funktionen voneinander zu trennen. In den Figuren 11 bis 13 ist eine modifizierte Ausstoßvorrichtung 6' gezeigt, die bei einem bewegbaren Möbelteil 3 gemäß den Figuren 1 und 2 einsetzbar ist. Die Ausstoßvorrichtung 6' umfasst ein Gehäuse 10', an dem eine Zahnstange 11' ausgebildet ist, die wie bei dem vorangegangenen Ausführungsbeispiel zur Festsetzung eines Ritzels 14 dient, das entlang einer Führungsbahn 12' bewegbar ist. Benachbart zu dem Ritzel 14 ist ein Verriegelungselement 17 in Form einer Zahnstange an einem Schlitten 13' angeordnet, der linear entlang dem Gehäuse 10' bewegbar ist. Der Schlitten 13' ist über zwei Federn 15 vorgespannt, die mit einem Ende am Gehäuse 10' und mit dem gegenüberliegenden Ende an dem Schlitten 13' festgelegt sind.

An dem Gehäuse 10' ist zusätzlich zu der Führungsbahn 12' eine zweite Führungsbahn 30 ausgebildet, in die ein Steuerelement 31 eines Rastmechanismus geführt ist. Die Führungsbahn 30 ist schlaufenförmig bzw. als "Herzkurvenführung" ausgebildet, wobei an einem Ende eine Rastaufnahme 21' zur Fixierung des Steuerelementes 31 in einer Rastposition vorgesehen ist. Die Rastaufnahme 21' ist an einem Schieber 20' ausgebildet, der durch eine Feder 23 in die verrastete Position vorgespannt ist. Das Steuerelement 31 kann zwischen einem Halteabschnitt 22' und der Rastaufnahme 21' verrastet werden.

In Figur 11 ist die Ausstoßvorrichtung 6' in einer Öffnungsposition gezeigt, in der die Federn 15 zumindest teilweise entspannt sind. Wird nun das bewegbare Möbelteil in Schließrichtung bewegt, werden die Federn 15 gespannt, und das Ritzel 14 bewegt sich entlang der zweiten Führungsbahn 12B', die näher an der Zahnstange 11' angeordnet ist als die erste Führungsbahn 12A'. Wird nun die Schließbewegung unterbrochen, bleibt das Ritzel 14 in der Position an der Zahnstange 11' stehen, während der Schlitten 13' durch die Kraft der Federn 15 nach rechts bewegt wird, so dass das Verriegelungselement 17 in Eingriff mit den Zähnen des Ritzels 14 gelangt, wie dies in Figur 13 gezeigt ist. Dadurch wird eine Drehbewegung des Ritzels 14 blockiert, und der an dem Vorsprung 19' anliegende Mitnehmer 7 wird festgesetzt, so dass keine Auswerfbewegung erfolgt. Durch ein erneutes Einschieben wird das Verriegelungselement 17 von dem Ritzel 14 abgehoben, so dass das Ritzel weiter entlang der zweiten Führungsbahn 12B' bewegt werden kann. Gleichzeitig wird das Steuerelement 31 entlang der Führungsbahn 30 bewegt, bis das Steuerelement 31 zwischen dem Halteabschnitt 22' und der Rastaufnahme 21' verrastet ist. Die Verrastung erfolgt somit durch den Rastmechanismus mit dem Steuerelement 31 und nicht über das Ritzel 14, das ohne Verrastung entlang der Führungsbahn 12' geführt ist. An dem Schlitten 13' ist wieder eine L-förmige Kurvenführung 18 zum Ermöglichen einer Relativbewegung des Ritzels 14 zu dem Schlitten 13' ausgebildet.

Wenn die Ausstoßvorrichtung 6, 6' mit einer Selbsteinzugsvorrichtung kombiniert wird, kann die Feder 15 bereits vor Erreichen der Schließposition an dem Rast- oder Halteabschnitt 22, 22' mit gespannter Feder verrastet werden. Die Schließposition kann dann z.B. von der Selbsteinzugsvorrichtung oder einem anderen Element gehalten werden. Der Selbsteinzug kann zudem eine Schließbewegung des bewegbaren Möbelteils auch abbremsen. Grundsätzlich muss die Schließposition nicht von dem Rast- oder Halteabschnitt 22, 22' für die Feder 15 oder des Schlittens 13 vorgegeben sein.

### Bezugszeichenliste

- 1: Möbel
- 2: Möbelkorpus
- 3: Möbelteil
- 4: Frontblende
- 5: Auszugsführung
- 6,6': Ausstoßvorrichtung
- 7: Mitnehmer
- 8: Seitenzarge
- 9: Haltewinkel
- 10, 10': Gehäuse
- 11, 11': Zahnstange
- 12, 12': Führungsbahn
- 12A, 12A': Führungsbahn
- 12B, 12B': Führungsbahn
- 13, 13': Schlitten
- 14: Ritzel
- 15: Feder
- 16: Ende
- 17: Verriegelungselement
- 18: Kurvenführung
- 19, 19': Vorsprung
- 20, 20': Schieber
- 21: Rastmulde
- 21': Rastaufnahme
- 22, 22': Halteabschnitt
- 23: Feder
- 27: Ende
- 28: Endabschnitt
- 29: Anlaufschräge
- 30: Führungsbahn
- 31: Steuerelement

## Patentansprüche

1. Ausstoßvorrichtung (6, 6') für ein bewegbares Möbelteil (3), mit einem durch mindestens eine Feder (15) vorgespannten Antriebselement (19, 19'), mittels dem das bewegbare Möbelteil (3) von einer Schließposition in eine Öffnungsposition bewegbar ist, wobei bei einer Schließ- oder Öffnungsbewegung des Möbelteils (3) entlang einer Wegstrecke die mindestens eine Feder (15) in eine gespannte Position bewegbar ist und das Möbelteil (3) in der Schließposition mit der mindestens einen gespannten Feder (15) verrastbar ist, wobei eine Rücklaufsperre vorgesehen ist, die eine Öffnungs- oder Schließbewegung des bewegbaren Möbelteils (3) begrenzt, wenn das Spannen der Feder (15) bei einer Schließ- oder Öffnungsbewegung des Möbelteils (3) noch nicht abgeschlossen ist, **dadurch gekennzeichnet, dass** die Rücklaufsperre ein in einer Führungsbahn (12, 12') geführtes Ritzel (14) aufweist, das bei einer Schließ- oder Öffnungsbewegung in Eingriff mit einer Zahnstange (11, 11') steht und über ein Verriegelungselement (17) festsetzbar ist.

2. Ausstoßvorrichtung nach Anspruch 1, **dadurch gekennzeichnet, dass** das Ritzel (14) in Schließ- oder Öffnungsrichtung drehbar entlang der Zahnstange (11, 11') geführt ist.

3. Ausstoßvorrichtung nach Anspruch 1 oder 2, **dadurch gekennzeichnet, dass** das Verriegelungselement (17) an einem verfahrbaren Schlitten (13) angeordnet ist, an dem das Ritzel (14) verschiebbar gelagert ist.

4. Ausstoßvorrichtung nach Anspruch 3, **dadurch gekennzeichnet, dass** der Schlitten (13) mit dem Antriebselement (19, 19') zusammen bewegbar ist.

5. Ausstoßvorrichtung nach Anspruch 3 oder 4, **dadurch gekennzeichnet, dass** an dem Schlitten (13) eine im Wesentlichen L-förmige Kurvenführung (18) ausgebildet ist, in der eine Achse des Ritzels (14) verschiebbar gelagert ist.

6. Ausstoßvorrichtung nach einem der vorhergehenden Ansprüche, **dadurch gekennzeichnet, dass** das Verriegelungselement (17) als Zahnstangenabschnitt ausgebildet ist.

7. Ausstoßvorrichtung nach einem der vorhergehenden Ansprüche, **dadurch gekennzeichnet, dass** die Führungsbahn (12, 12') für das Ritzel (14) schlaufenförmig ausgebildet ist und das Ritzel (14) bei einer Bewegung des Möbelteils (3) und bei einem Spannvorgang der Feder (15) in Schließ- oder Öffnungsrichtung entlang der Zahnstange (11, 11') bewegbar ist, während bei einer Öffnungsbewegung das Ritzel (14) beabstandet von der Zahnstange (11, 11') bewegbar ist.

8. Ausstoßvorrichtung nach einem der vorhergehenden Ansprüche, **dadurch gekennzeichnet, dass** die Führungsbahn (12) einen Rast- oder Halteabschnitt (22) aufweist, an dem das Ritzel (14) zur Verrastung der Feder (15) oder des Schlittens (13) festsetzbar ist.

9. Ausstoßvorrichtung nach einem der Ansprüche 1 bis 7, **dadurch gekennzeichnet, dass** an einem Gehäuse (10') eine erste Führungsbahn (12') für eine Achse des Ritzels (14) und eine zweite Führungsbahn (30) für ein Steuerelement (31) eines Rastmechanismus zur Verrastung eines Schlittens (13') an dem Gehäuse (10') vorgesehen ist.

10. Ausstoßvorrichtung nach einem der vorhergehenden Ansprüche, **dadurch gekennzeichnet, dass** die Ausstoßvorrichtung mit einer separaten oder integrierten Selbsteinzugsvorrichtung kombiniert ist.

11. Möbel mit einem beweglichen Möbelteil (3) in Form eines Schubkastens oder einer Schiebetür, **dadurch gekennzeichnet, dass** das bewegliche Möbelteil (3) mit einer Ausstoßvorrichtung (6, 6') nach einem der vorhergehenden Ansprüche bewegbar ist.

12. Möbel mit einem bewegbaren Möbelteil als Tür oder als Klappe, **dadurch gekennzeichnet, dass** das bewegbare Möbelteil mit einer Ausstoßvorrichtung (6, 6') nach einem der vorhergehenden Ansprüche bewegbar ist.

## Claims

1. Ejection device (6, 6') for a movable furniture part (3) having a drive element (19, 19'), which is preloaded by at least one spring (15) and by means of which the movable furniture part (3) can be moved from a closed position into an open position, wherein the at least one spring (15) can be moved into a loaded position during a closing or opening motion of the furniture part (3) along a displacement distance and the furniture part (3) can be locked with the at least one loaded spring (15) in the closed position, wherein a backstop is provided, which limits an opening or closing motion of the movable furniture part (3) if the loading of the spring (15) during a closing or opening motion of the furniture part (3) is not yet concluded, **characterized in that** the backstop comprises a pinion (14), which is guided in a guide track (12, 12') and, during a closing or opening motion, is in engagement with a gear rack (11, 11') and can be fixed in place by means of a locking element (17).

2. Ejection device according to Claim 1, **characterized in that** the pinion (14) is rotatably guided along the gear rack (11, 11') in closing or opening direction.

3. Ejection device according to Claim 1 or 2, **characterized in that** the locking element (17) is arranged on a movable carriage (13) on which the pinion (14) is displaceably mounted.

4. Ejection device according to Claim 3, **characterized in that** the carriage (13) can be moved together with the drive element (19, 19').

5. Ejection device according to Claim 3 or 4, **characterized in that** a substantially L-shaped curve guide (18), in which an axle of the pinion (14) is displaceably mounted, is formed on the carriage (13).

6. Ejection device according to any one of the preceding Claims, **characterized in that** the locking element (17) is configured as a rack portion.

7. Ejection device according to any one of the preceding Claims, **characterized in that** the guide track (12, 12') for the pinion (14) is configured in the shape of a loop and, during a movement of the furniture part (3) and during a loading operation of the spring (15), the pinion (14) can be moved along the gear rack (11, 11') in closing or opening direction, whereas, during an opening motion, the pinion (14) can be moved at a distance from the gear rack (11, 11').

8. Ejection device according to any one of the preceding Claims, **characterized in that** the guide track (12) comprises a locking or holding section (22) on which the pinion (14) can be fixed in place in order to lock the spring (15) or the carriage (13).

9. Ejection device according to any one of Claims 1 to 7, **characterized in that** a first guide track (12') for an axle of the pinion (14) and a second guide track (30) for a control element (31) of a locking mechanism for locking a carriage (13') to the housing (10') is provided on a housing (10').

10. Ejection device according to any one of the preceding Claims, **characterized in that** the ejection device is combined with a separate or integrated automatic retraction apparatus.

11. Piece of furniture having a movable furniture part (3) in the form of a drawer or a sliding door, **characterized in that** the movable furniture part (3) can be moved by means of an ejection device (6, 6') according to any one of the preceding Claims.

12. Piece of furniture having a movable furniture part as a door or as a flap, **characterized in that** the movable furniture part can be moved by means of an ejection device (6, 6') according to any one of the preceding Claims.

## Revendications

1. Dispositif d'éjection (6, 6') destiné à une partie de meuble mobile (3), comprenant un élément d'entraînement (19, 19') précontraint par au moins un ressort (15) au moyen duquel la partie de meuble mobile (3) peut être déplacée d'une position de fermeture dans une position d'ouverture, lors d'un mouvement d'ouverture ou de fermeture de la partie de meuble (3) le long d'une trajectoire, le ressort (15) pouvant être déplacé dans une position tendue, et la partie de meuble (3) pouvant être encliquetée dans la position de fermeture lorsque le ressort (15) est tendu, un blocage anti-retour étant prévu pour limiter le mouvement d'ouverture ou le mouvement de fermeture de la partie de meuble mobile (3) lorsque la tension du ressort (15) n'est pas encore activée lors d'un mouvement de fermeture ou d'ouverture de la partie de meuble (3),
**caractérisé en ce que**
le blocage anti-retour comporte un pignon (14) guidé dans une piste de guidage (12, 12') qui, lors d'un mouvement d'ouverture ou de fermeture est en prise avec une crémaillère (11, 11') et peut être fixé par l'intermédiaire d'un élément de verrouillage (17).

2. Dispositif d'éjection conforme à la revendication 1,
**caractérisé en ce que**
le pignon (14) est mobile en rotation le long de la crémaillère (11, 11') dans la direction d'ouverture ou de fermeture.

3. Dispositif d'éjection conforme à la revendication 1 ou 2,
**caractérisé en ce que**
l'élément de verrouillage (17) est monté sur un chariot mobile (13) sur lequel le pignon (14) est logé mobile en translation.

4. Dispositif d'éjection conforme à la revendication 3,
**caractérisé en ce que**
le chariot (13) peut être déplacé conjointement avec l'élément d'entraînement (19, 19').

5. Dispositif d'éjection conforme à la revendication 3 ou 4,
**caractérisé en ce que**
sur le chariot (13) est formé un guidage courbe (18) essentiellement en forme de L dans lequel l'axe du pignon (14) est logé mobile en translation.

6. Dispositif d'éjection conforme à l'une des revendications précédentes,
**caractérisé en ce que**
l'élément de verrouillage (17) est réalisé sous la forme d'un segment de crémaillère.

7. Dispositif d'éjection conforme à l'une des revendications précédentes,
**caractérisé en ce que**
la piste de guidage (12, 12') du pignon est en forme de boucle, et le pignon (14) est mobile le long de la crémaillère (11, 11') lors d'un déplacement de la partie de meuble (3) et d'un processus de tension du ressort (15) dans la direction de fermeture ou dans la direction d'ouverture, alors que, lors d'un mouvement d'ouverture le pignon (14) peut être déplacé à distance de la crémaillère (11, 11').

8. Dispositif d'éjection conforme à l'une des revendications précédentes,
**caractérisé en ce que**
la piste de guidage (12) comporte un segment d'encliquetage ou de retenue (22) sur lequel le pignon (14) peut être fixé pour permettre d'encliqueter le ressort (15) ou le chariot (13).

9. Dispositif d'éjection conforme à l'une des revendications 1 à 7,
**caractérisé en ce qu'**
il est prévu, sur un boîtier (10') une première piste de guidage (12') de l'axe du pignon (14) et une seconde piste de guidage (30) d'un élément de commande (31) d'un mécanisme d'encliquetage permettant l'encliquetage d'un chariot (13') sur le boîtier (10').

10. Dispositif d'éjection conforme à l'une des revendications précédentes,
**caractérisé en ce que**
le dispositif d'éjection est combiné avec un dispositif d'auto-rétraction séparé ou intégré.

11. Meuble comportant une partie de meuble mobile (3) sous la forme d'un tiroir ou d'une porte coulissante,
**caractérisé en ce que**
la partie de meuble mobile (3) peut être déplacée avec un dispositif d'éjection (6, 6') conforme à l'une des revendications précédentes.

12. Meuble comportant une partie de meuble mobile sous la forme d'une porte ou d'un volet,
**caractérisé en ce que**
la partie de meuble mobile peut être déplacée avec un dispositif d'éjection (6, 6') conforme à l'une des revendications précédentes.
